# EUROPÄISCHE PATENTSCHRIFT

(11) **EP 1 974 779 B1**
(45) Veröffentlichungstag und Bekanntmachung des Hinweises auf die Patenterteilung: **24.08.2011**
(21) Anmeldenummer: 08152730.1
(22) Anmeldetag: 14.03.2008
(51) Int. Cl.: A63B 37/00, A63B 67/06

(54) **Hallen-Boule-Kugel**
Ball for playing in a hall
Boule à jouer en grandes salles

(30) Priorität: 24.03.2007 DE 202007004361 U
(43) Veröffentlichungstag der Anmeldung: 01.10.2008
(73) Patentinhaber: Maass, Freimut, 70372 Stuttgart (DE)
(72) Erfinder: Maass, Freimut, 70372 Stuttgart (DE)
(74) Vertreter: BRP Renaud & Partner

(56) Entgegenhaltungen:
- FR-A- 734 679
- FR-A- 1 276 055
- FR-A- 2 671 019
- GB-A- 2 268 077
- US-A1- 2002 151 382

## Beschreibung

Die vorliegende Erfindung betrifft einen Hallen-Boule-Kugel.

Das Boule-Spiel, auch Boggia-Spiel, erfreut sich einer großen Beliebtheit. Das Boule-Spiel, insbesondere Petanque-Spiel, wird auch wettkampfmäßig betrieben. Dementsprechend treffen sich die Boule-Spieler zum Training. Da Wettkampf-Boule-Kugeln aus Metall, insbesondere aus Stahl, bestehen, sind die Boule-Kugeln bei niedrigen Temperaturen kaum zu handhaben, da der Einsatz von Handschuhen das Gefühl für den Wurf der Kugel zu stark verändert. Hierdurch wird das Training für Boule im Winter stark eingeschränkt. Eine Boule-Kugel, die eine Kunststoffschale aufweist und mit einer Flüssigkeit befüllt ist, ist aus FR-A-1 276 055 bekannt. Ein Boule-Training ist einem geschlossenen Gebäude ist mit dem Wettkampf-Boule-Kugeln undenkbar, da die herkömmlichen Boule-Kugel jeden üblichen Fußboden oder Hallenboden beschädigen würden.

Die vorliegende Erfindung beschäftigt sich mit dem Problem, für das Boule-Spiel eine Möglichkeit aufzuzeigen, das Trainieren im Winter zu vereinfachen.

Die Erfindung löst dieses Problem durch den Gegenstand des Schutzanspruchs 1. Vorteilhafte Ausführungsformen der Erfindung sind in den abhängigen Schutzansprüchen wiedergegeben.

Die Erfindung beruht auf dem allgemeinen Gedanken, eine Hallen-Boule-Kugel bereitzustellen, die eine gummielastische Hülle oder Haut aufweist, die kugelschalenförmig ausgestaltet ist, ein rieselfähiges Granulat umhüllt und in die Kugelform vorspannt. Durch entsprechende Materialauswahl kann somit eine Hallen-Boule-Kugel geschaffen werden, die hinsichtlich ihres Gewichts und hinsichtlich ihrer Abmessungen einer Wettkampf-Boule-Kugel entspricht, wodurch ihre Handhabung für Trainingszwecke im wesentlichen der Handhabung einer Wettkampf-Boule-Kugel entspricht. Durch den erfindungsgemäß vorgeschlagenen Aufbau ist jedoch die Hallen-Boule-Kugel in geschlossenen Gebäuden, insbesondere in Sporthallen, verwendbar. Die gummielastische Hülle ermöglicht in Verbindung mit dem rieselförmigen Granulat als Füllung starke reversible Deformationen der Hallen-Boule-Kugel beim Auftreffen auf den jeweiligen Boden, wodurch die Aufschlagkräfte zu einem wesentlichen Teil durch Deformationskräfte und Reibungskräfte innerhalb der Hallen-Boule-Kugel abgebaut werden. Die Belastung des Bodens wird bei der Verwendung einer derartigen Hallen-Boule-Kugel erheblich reduziert.

Gemäß einer vorteilhaften Ausführungsform kann die Füllung zusätzlich ein viskoses oder trockenes Gleitmittel aufweisen, in das das Granulat eingebettet ist. Das jeweilige Gleitmittel begünstigt dabei die Deformationen der Hallen-Boule-Kugel beim Aufschlag auf den jeweiligen Boden und vereinfacht die Rückformung in die Kugelform nach deren Deformation beim Aufschlag der Hülle der Kugel.

Weitere wichtige Merkmale und Vorteile der Erfindung ergeben sich aus den Unteransprüchen, aus der Zeichnung und aus der zugehörigen Figurenbeschreibung anhand der Zeichnung.

Ein bevorzugtes Ausführungsbeispiel der Erfindung ist in den Zeichnungen dargestellt und wird in der nachfolgenden Beschreibung näher erläutert.

Die einzige Fig. 1 zeigt eine teilweise geschnittene Seitenansicht einer Hallen-Boule-Kugel.

Entsprechend Fig. 1 weist eine Hallen-Boule-Kugel 1 einen Durchmesser 2 auf, der im Bereich von etwa 70 mm bis 80 mm liegt. Die Hallen-Boule-Kugel 1 weist ein Gewicht auf, das im Bereich von 650 g bis 800 g liegt. Somit entspricht die Hallen-Boule-Kugel 1 hinsichtlich ihres Durchmessers 2 und hinsichtlich ihres Gewichts den offiziellen Wettkampfbedingungen des Boule-Spiels bzw. des Petanque-Spiels.

Die Hallen-Boule-Kugel 1 weist eine Hülle oder Haut 3 auf, die aus einem gummielastischen Material, insbesondere aus Gummi oder aus gummiartigem Kunststoff, besteht. Die Haut 3 ist kugelschalenförmig gestaltet, d.h., die Haut 3 nimmt bei fehlender äußerer Belastung von selbst die gezeigte Kugelform ein. Zweckmäßig kann die Haut 3 aus zwei Halbschalen 4, 5 zusammengesetzt sein, die jeweils für sich vergleichsweise einfach herstellbar sind. Die beiden Halbschalen 4, 5 sind vorzugsweise in einer Äquatorialebene bzw. in einem äquatorialen Kontaktbereich 6 miteinander fest verbunden, beispielsweise durch Verkleben, Verschweißen oder Vulkanisieren.

Die Haut 3 umhüllt eine Füllung 7, die aus einem rieselfähigen Granulat 8 besteht oder rieselförmiges Granulat 8 aufweist. Die Haut 3 ist so dimensioniert, dass sie die Füllung 7 in die gezeigte Kugelform vorspannt. Insbesondere ist die Haut 3 so ausgelegt, dass sie die Füllung 7 bei fehlender äußerer Belastung gegen die Schwerkraft in die Kugelform bringt.

Um die Einnahme der Kugelform aufgrund der federelastischen Vorspannung der Haut 3 zu vereinfachen, kann die Füllung 7 zusätzlich mit einem viskosen oder trockenen Gleitmittel versehen sein, in welche das Granulat 8 eingebettet ist. viskose Gleitmittel sind beispielsweise Wasser, Öl oder Fett. Trockene Gleitmittel sind beispielsweise Pulver, Puder oder feinkörniger Sand. Beispielsweise eignet sich Talkumpuder oder Magnesiapuder.

Das Granulat 8 kann kugelförmig ausgestaltet sein. Grundsätzlich ist jedoch eine beliebige Formgebung für das Granulat 8 möglich. Bevorzugt besitzt das Granulat 8 eine Körnung, die kleiner als 4 mm ist. Als Granulat 8 eignet sich in besondere Weise ein Eisengranulat oder Eisenkugel. Hierdurch lässt sich vergleichsweise einfach das gewünschte Gewicht für die Hallen-Boule-Kugel 1 realisieren.

Die Haut 3 besitzt beispielsweise eine Dicke von 3 mm bis 6 mm, wodurch sie bei entsprechender Materialauswahl eine hinreichende Festigkeit und eine hinreichende Rückstellkraft zur Realisierung der Kugelform besitzt.

Für das Einbringen der Füllung 7 kann die Haut 3 bzw. eine der Halbschalen 4, 5 mit einer Einfüllöffnung 9 versehen sein. Bei vollständig befüllter Hallen-Boule-Kugel 1 ist die Einfüllöffnung 9 mit einem Stopfen 10 verschlossen. Im Beispiel ist die Haut 3 im Bereich der Einfüllöffnung 9 mit einem nach innen vorstehenden Stutzen 11 ausgestattet. Der Stutzen 11 stabilisiert die Haut 3 im Bereich der Einfüllöffnung 9 und ermöglicht eine stabile Festlegung des Stopfens 10 an der Haut 3. Hierzu kann der Stopfen 10 ein inneres, pilzartiges Ende 12 aufweisen. Im gezeigten eingesetzten Zustand übergreift das pilzartige Ende 12 des Stopfens 10 einen nicht näher bezeichneten Rand der Einfüllöffnung 9 bzw. des Stutzens 11 innen, also im Inneren der Haut 3. Das Herausziehen des Stopfens 10 wird dadurch erheblich erschwert. Gleichzeitig weist der Stopfen 10 hier ein äußeres bundartiges Ende 13 auf, das in einer dazu komplementären Aussparung 14, die außen an der Haut 3 ausgebildet ist, vertieft angeordnet ist. Zusätzlich kann der Stopfen 10 mit der Haut 3 verklebt sein.

Durch die Verwendung eines rieselfähigen Granulats 8 als Füllung 7 in Verbindung mit einer kugelschalenförmigen elastischen Haut 3, welche die Füllung 7 in die Kugelform vorspannt, wird eine Indoor-Boule-Kugel geschaffen. Wesentlicher Aspekt ist hierbei die extreme Verformbarkeit der Hallen-Boule-Kugel 1, welche die hohen Aufprallkräfte weitgehend absorbiert. Gleichzeitig wird die durch den Aufprall stark deformierte Hallen-Boule-Kugel 1 durch die federelastische Haut 3 selbsttätig und relativ schnell wieder in die Kugelform überführt, so dass die Hallen-Boule-Kugel 1 außerdem ein mit einer herkömmlichen Boule-Kugel vergleichbares Rollverhalten nach dem Auftreffen auf den Boden zeigt. Besonders vorteilhaft ist bei der Hallen-Boule-Kugel 1 jedoch, dass sie sich hinsichtlich ihrer Handhabung kaum von einer Wettkampf-Boule-Kugel unterscheidet. Desweiteren fühlt sich die Hallen-Boule-Kugel 1 auch bei niedrigen Umgebungstemperaturen vergleichsweise warm an, da das Material der Haut 3 ein relativ schlechter Wärmeleiter ist.

## Patentansprüche

1. Hallen-Boule-Kugel,
- mit einem Durchmesser (2) im Bereich von 70 mm bis 80 mm,
- mit einem Gewicht im Bereich von 650 g bis 800 g,
- mit einer kugelschalenförmigen Haut (3), mit einer von der Haut (3) umhüllten und in die Kugelform vorgespannten Füllung (7), **dadurch gekennzeichnet, dass** die Haut aus einem gummielastischen Material bestesht und die Füllung
- ein rieselfähiges Granulat (8) aufweist.

2. Hallen-Boule-Kugel nach Anspruch 1,
**dadurch gekennzeichnet,**
**dass** die Füllung (7) außerdem ein viskoses oder trockenes Gleitmittel aufweist, in das das Granulat (8) eingebettet ist.

3. Hallen-Boule-Kugel nach Anspruch 2,
**dadurch gekennzeichnet,**
**dass** das Gleitmittel Wasser, Öl, Fett, Sand, Pulver, Puder ist.

4. Hallen-Boule-Kugel nach einem der Ansprüche 1 bis 3,
**dadurch gekennzeichnet,**
**dass** das Granulat (8) kugelförmig ist.

5. Hallen-Boule-Kugel nach einem der Ansprüche 1 bis 4,
**dadurch gekennzeichnet,**
**dass** das Granulat (8) eine Körnung kleiner als 4 mm aufweist.

6. Hallen-Boule-Kugel nach einem der Ansprüche 1 bis 5,
**dadurch gekennzeichnet,**
**dass** das Granulat (8) aus Eisengranulat oder aus Eisenkugel besteht.

7. Hallen-Boule-Kugel nach einem der Ansprüche 1 bis 6,
**dadurch gekennzeichnet,**
**dass** die Haut (3) aus Gummi oder aus einem gummiartigen Kunststoff besteht.

8. Hallen-Boule-Kugel nach einem der Ansprüche 1 bis 7,
**dadurch gekennzeichnet,**
**dass** die Haut (3) eine Dicke im Bereich von 3 mm bis 6 mm aufweist.

9. Hallen-Boule-Kugel nach einem der Ansprüche 1 bis 8,
**dadurch gekennzeichnet,**
**dass** die Haut (3) aus zwei Halbschalen (4, 5) zusammengebaut ist, die in einem äquatorialen Kontaktbereich (6) durch Verklebung, Verschweißung oder Vulkanisierung miteinander verbunden sind.

10. Hallen-Boule-Kugel nach einem der Ansprüche 1 bis 9,
**dadurch gekennzeichnet,**
**dass** die Haut (3) eine Einfüllöffnung (9) aufweist, die mit einem Stopfen (10) verschlossen ist.

11. Hallen-Boule-Kugel nach Anspruch 10,
**dadurch gekennzeichnet,**
**dass** die Einfüllöffnung (9) einen nach innen vorstehenden Stutzen (11) aufweist.

12. Hallen-Boule-Kugel nach Anspruch 10 oder 11,
**dadurch gekennzeichnet,**
**dass** der Stopfen (10) ein inneres pilzartiges Ende (12) aufweist, welches einen Rand der Einfüllöffnung (9) bzw. des Stutzens (11) innen übergreift.

## Claims

1. A ball for playing in a hall
- with a diameter (2) in the range from 70 mm to 80 mm
- with a weight in the range from 650 g to 800 g
- with a spherical skin (3),
- with a filling which is pre-tensioned into the spherical shape and is surrounded by the skin **characterised in that** the skin is made of a rubber-elastic material and the filling comprises a free-flowing granulate (8).

2. The ball for playing in a hall in accordance with claim 1
**characterised in that** the filling (7) also comprises a viscous or dry lubricant in which the granulate (8) is embedded.

3. The ball for playing in a hall in accordance with claim 2
**characterised in that** the lubricant is water, oil, fat, sand, powder.

4. The ball for playing in a hall in accordance with any one of claims 1 to 3
**characterised in that** the granulate (8) is spherical.

5. The ball for playing in a hall in accordance with any one of claims 1 to 4
**characterised in that** the granulate (8) has a particle size of less than 4 mm.

6. The ball for playing in a hall in accordance with any one of claims 1 to 5
**characterised in that** the granulate (8) consists of iron granulate or of iron spheres.

7. The ball for playing in a hall in accordance with any one of claims 1 to 6
**characterised in that**
the skin (3) is made of rubber or a rubber-like plastic.

8. The ball for playing in a hall in accordance with any one of claims 1 to 7
**characterised in that** the skin (3) has a thickness in the range from 3 mm to 6 mm.

9. The ball for playing in a hall in accordance with any one of claims 1 to 8
**characterised in that** the skin (3) is assembled from two half shells (4, 5), which are bonded to each other in an equatorial contact area (6) by means of adhesion, welding or vulcanisation.

10. The ball for playing in a hall in accordance with any one of claims 1 to 9
**characterised in that** the skin (3) has a filling opening (9) which is closed with a stopper (10).

11. The ball for playing in a hall in accordance with claim 10
**characterised in that** the filling opening (9) has an inwardly projecting connection piece (11).

12. The ball for playing in a hall in accordance with claims 10 or 11
**characterised in that** the stopper (10) has an internal mushroom-like end (12), which inwardly overlaps an edge of the filling opening (9) and/or the connection piece (11).

## Revendications

1. Boule à jouer en grandes salles,
- comprenant un diamètre (2) dans la plage de 70 mm à 80 mm,
- comprenant un poids dans la plage de 650 g à 800 g,
- comprenant une peau (3) en forme de coquille sphérique avec un rembourrage (7) enveloppé par la peau (3) et précontraint dans la forme sphérique, **caractérisée en ce que** la peau est en matériau élastique comme du caoutchouc et que le rembourrage présente un granulat (8) pouvant s'écouler.

2. Boule à jouer en grandes salles selon la revendication 1, **caractérisée en ce que** le rembourrage (7) présente en outre un lubrifiant visqueux ou sec dans lequel le granulat (8) est enchâssé.

3. Boule à jouer en grandes salles selon la revendication 2, **caractérisée en ce que** le lubrifiant est de l'eau, de l'huile, de la graisse, du sable, de la poudre.

4. Boule à jouer en grandes salles selon l'une des revendications 1 à 3, **caractérisée en ce que** le granulat (8) est sphérique.

5. Boule à jouer en grandes salles selon l'une des revendications 1 à 4, **caractérisée en ce que** le granulat (8) présente une granulation inférieure à 4 mm.

6. Boule à jouer en grandes salles selon l'une des revendications 1 à 5, **caractérisée en ce que** le granulat (8) est composé de granulat de fer ou de billes de fer.

7. Boule à jouer en grandes salles selon l'une des revendications 1 à 6, **caractérisée en ce que** la peau (3) est composée de caoutchouc ou d'un plastique de type caoutchouc.

8. Boule à jouer en grandes salles selon l'une des revendications 1 à 7, **caractérisée en ce que** la peau (3) présente une épaisseur dans la plage de 3 mm à 6 mm.

9. Boule à jouer en grandes salles selon l'une des revendications 1 à 8, **caractérisée en ce que** la peau (3) est constituée de deux demi-sphères (4, 5) qui sont reliées l'une à l'autre dans une zone de contact (6) équatoriale par collage, soudage ou vulcanisation.

10. Boule à jouer en grandes salles selon l'une des revendications 1 à 9, **caractérisée en ce que** la peau (3) présente une ouverture de remplissage (9) qui est fermée par un bouchon (10).

11. Boule à jouer en grandes salles selon la revendication 10, **caractérisée en ce que** l'ouverture de remplissage (9) présente un manchon (11) faisant saillie vers l'intérieur.

12. Boule à jouer en grandes salles selon la revendication 10 ou 11, **caractérisée en ce que** le bouchon (10) présente une extrémité de type champignon (12) qui met en prise un bord de l'ouverture de remplissage (9) respectivement du manchon (11).
